# EUROPÄISCHE PATENTSCHRIFT

(11) **EP 3 599 317 B1**
(45) Veröffentlichungstag und Bekanntmachung des Hinweises auf die Patenterteilung: **07.07.2021**
(21) Anmeldenummer: 19174660.1
(22) Anmeldetag: 15.05.2019
(51) Int. Cl.: E04C 2/04, E04B 2/72, E04F 13/06, E04F 19/02, E04F 19/06, E04F 19/04, F16S 1/02

(54) **FERTIGBAUELEMENT ZUR REALISIERUNG VON RAUMECKEN IM TROCKENBAU**
PREFABRICATED ELEMENT FOR THE REALISATION OF CORNERS IN DRYWALL
ÉLÉMENT PRÉFABRIQUÉ DESTINÉ À LA RÉALISATION D'ANGLES DE PIÈCE DANS UNE CONSTRUCTION SÈCHE

(30) Priorität: 24.07.2018 DE 102018117875
(43) Veröffentlichungstag der Anmeldung: 29.01.2020
(73) Patentinhaber: Schmitt Verwaltungs GmbH, 97737 Gemünden am Main (DE)
(72) Erfinder: SCHMITT, Reiner, 97737 Gemünden a. Main (DE)
(74) Vertreter: advotec.

(56) Entgegenhaltungen:
- EP-A2- 2 933 397
- WO-A1-98/16699

## Beschreibung

Die Erfindung betrifft ein Fertigbauelement zur Realisierung von Raumecken im Trockenbau nach dem Oberbegriff des Anspruchs 1.

Im Trockenbau, insbesondere bei der Herstellung von Wänden, Deckenverkleidungen sowie Vorsatzwänden, beispielsweise aus Gipskartonplatten, Gipsfaserplatten oder Holzwerkstoffplatten, wird generell eine kostengünstige und besonders schnelle Durchführung der Bauarbeiten gefordert. Demgegenüber besteht bei derartigen Wandaufbauten aus einzelnen Bauplatten die Problematik der Stoßverbindungen zwischen den Bauplatten. Insbesondere Raumecken führen zu einem nicht zu vernachlässigendem Bearbeitungsaufwand, beispielsweise für das Einspachteln von Eckschienen, Bewehrungsstreifen und/oder Trennstreifen. Unter diesem Gesichtspunkt ist die Verkleidung von Decken, Wänden, Schächten, Säulen oder dergleichen mit einem besonders hohen Zeitaufwand verbunden.

Zur Vereinfachung derartiger Arbeiten ist aus der EP 2 933 397 A2 ein gattungsgemäßes Fertigbauelement bekannt, das zur Realisierung von Außenecken geeignet ist. Insbesondere beim Ausbau von Dachstühlen oder dergleichen sind durch den Trockenbau aber auch Innenecken zu bilden, für die das bekannte gattungsgemäße Fertigbauelement nicht geeignet ist. Denn bei dem bekannten Fertigbauelement sind die beiden Bauplattenabschnitte lediglich durch die papierene Decklage der Gipskartonplatte miteinander verbunden. Aus der WO 98/16 699 A1 ist ein Verbindungselement für Gipskartonplatten zur Bildung einer Außenecke mittels eines Gelenks bekannt. Bei Anbringung eines solchen Fertigbauelements auf einer hölzernen Unterkonstruktion kommt es, insbesondere bei Dachstühlen, aufgrund von Verschiebungen innerhalb der Unterkonstruktion zu Verschiebungen zwischen den beiden Bauplattenabschnitten, durch die die papierene Decklage zerrissen oder die Bauplatten beschädigt werden. Diese im Laufe der Zeit auftretenden Risse und/oder Beschädigungen in den mit dem bekannten Fertigbauelement gebildeten Trockenbauecken werden als optischer Mangel wahrgenommen.

Aufgabe der vorliegenden Erfindung ist es deshalb, ein neues Fertigbauelement vorzuschlagen, mit dem die oben beschriebenen Probleme der bekannten Fertigbauelemente vermieden werden können.

Vorteilhafte Ausführungsformen der Erfindung sind Gegenstand der Unteransprüche.

Das erfindungsgemäße Fertigbauelement beruht auf dem Grundgedanken, dass die beiden Stabilisierungsleisten mit einem elastisch verformbaren Verbindungselement zur Bildung einer Innenecke eines Trockenbaus verbunden sind. Dieses elastisch verformbare Verbindungselement sorgt dafür, dass Verschiebungen der Unterkonstruktion nicht zu einem Zerreißen der papierenen Decklage führen. Stattdessen sind die beiden Stabilisierungsleisten durch das Verbindungselement in elastisch verformbarer Weise miteinander verbunden, und optisch unerwünschte Risse zwischen den beiden in einer Trockenbauecke angebrachten Bauplattenabschnitte können somit weitgehend vermieden bzw. reduziert werden. Es ist somit als erfindungswesentlich erkannt worden, dass die Bauplattenabschnitte am verformbaren Verbindungselement unter Bildung einer Innenecke klappbar sind. Sind die Stabilisierungsleisten unter einem Anstellwinkel an den beiden Bauplattenabschnitten befestigt, so führt dies zu einem spitzen Winkel des Gipsmaterials, was im Bereich der Spitze des Gipsmaterials zum Ausbrechen des Gipsmaterials führen kann. Um dieses Ausbrechen von Gipsmaterial zuverlässig auszuschließen, ist es im Rahmen der Erfindung vorgesehen, wenn der Querschnitt der Stabilisierungsleisten jeweils einen zur Sichtseite der Bauplattenabschnitte weisenden Endabschnitt aufweist, der rechtwinklig zur Sichtseite verläuft. Durch diesen Endabschnitt, der lotrecht zur Sichtseite der gestreckten Ebene der Bauplatte verläuft, wird die Bildung von spitzwinkligen Gipsquerschnitten, die zum Ausbrechen neigen, vermieden.

Gemäß einer bevorzugten Ausführungsform der Erfindung ist es vorgesehen, dass die beiden Stabilisierungsleisten, mit denen die beiden Bauplattenabschnitte des Fertigbauelements miteinander verbunden sind, innerhalb der Aussparung der Bauplatte an der Bauplatte angeordnet sind.

Im Hinblick auf eine kostengünstige Fertigung des Fertigbauelements ist es besonders vorteilhaft, wenn die rechte Stabilisierungsleiste symmetrisch zur linken Stabilisierungsleiste ausgeführt ist. Alternativ dazu können die rechte Stabilisierungsleiste und die linke Stabilisierungsleiste auch als Gleichteile ausgeführt werden, wobei durch entsprechendes Umdrehen der als Gleichteil ausgeführten Stabilisierungsleiste entweder die rechte Stabilisierungsleiste oder die linke Stabilisierungsleiste gebildet wird.

In welcher Weise die beiden Stabilisierungsleisten des Fertigbauelements an den beiden Bauplattenabschnitten angebracht sind, ist grundsätzlich beliebig. Besonders vorteilhaft ist es, wenn der Querschnitt der beiden Stabilisierungsleisten unter einem Anstellwinkel zur Rückseite der Bauplattenabschnitte verläuft. Dadurch wird ein ausreichender Bauraum zwischen den beiden Stabilisierungsleisten gebildet, der ein Umklappen der beiden Bauplattenabschnitte zur Bildung von Innenecken oder Außenecken problemlos ermöglicht.

Im Hinblick auf eine zuverlässige Befestigung des Verbindungselements an den beiden Stabilisierungsleisten ist es besonders vorteilhaft, wenn das Verbindungselement zwischen den beiden Endabschnitten der beiden Stabilisierungsleisten angebracht ist. Aufgrund des lotrechten Verlaufs der beiden Endabschnitte zur gestreckten Bauplattenebene wird eine weitgehend spannungsfreie Anbringung des Verbindungselementmaterials an der Oberfläche der Stabilisierungsleisten gewährleistet.

Aus welchem Material die Stabilisierungsleisten hergestellt sind, ist grundsätzlich beliebig. Bevorzugt wird zur Herstellung der Stabilisierungsleisten ein Hartkunststoff verwendet.

Zur Bildung des elastisch verformbaren Verbindungselements können Elastomere, insbesondere thermoplastische Elastomere, eingesetzt werden.

Zur Befestigung der beiden Stabilisierungsleisten an den beiden Bauplattenabschnitten des Fertigbauelements ist es besonders vorteilhaft, wenn in den Bauplattenabschnitten parallel zu der jeweiligen Ebene des Bauplattenabschnitts, von der Aussparung ausgehend, Einstecknuten eingearbeitet sind. Die Stabilisierungsleisten weisen dabei jeweils einen Einsteckschenkel auf, welcher in die Einstecknuten des jeweiligen Bauplattenabschnitts eingesteckt und dadurch befestigt werden kann.

Die Einstecknuten zur Aufnahme der Einsteckschenkel an den Stabilisierungsleisten sollten bevorzugt eine Tiefe zwischen 1 mm und 50 mm, insbesondere zwischen 20 mm und 30 mm aufweisen. Der Abstand zwischen dem Einsteckschenkel und dem Grund der Einstecknuten sollte bevorzugt zwischen 0,5 mm und 10 mm betragen.

Es ist vorteilhaft, wenn die Einsteckschenkel nicht im Grund der Einstecknuten zur Anlage kommen, sondern ein Freiraum verbleibt. Dieser Freiraum sollte jedoch möglichst klein gewählt werden, um keine unnötige Schwächung der Bauplattenabschnitte zu verursachen. Daher ist es vorteilhaft, wenn zwischen dem Einsteckschenkel und dem Grund der Einstecknut ein Abstand zwischen 0,5 mm und 10 mm, insbesondere ein Abstand zwischen 1,5 mm und 4 mm, verbleibt.

Eine Ausführungsform der Erfindung ist in den Zeichnungen schematisiert dargestellt und wird nachfolgend beispielhaft erläutert.

Es zeigen:
- **Fig. 1**: zwei mit einem elastisch verformbaren Verbindungselement verbundene Stabilisierungsleisten zur Bildung eines erfindungsgemäßen Fertigbauelements im Querschnitt;
- **Fig. 2**: die beiden Stabilisierungsleisten gemäß Fig. 1 nach Anbringung an zwei Bauplattenabschnitten zur Bildung eines erfindungsgemäßen Fertigbauelements im Querschnitt;
- **Fig. 3**: das Fertigbauelement gemäß Fig. 2 nach Bildung einer Innenecke durch Verformung des Verbindungselements im Querschnitt;
- **Fig. 4**: die beiden Stabilisierungsleisten mit dem dazwischen angeordneten Verbindungselement gemäß Fig. 1 in Ansicht von oben.

**Fig. 1** zeigt zwei Stabilisierungsleisten 01 und 02 zur Bildung eines Fertigbauelements 03 (siehe Fig. 2) im Querschnitt. Die beiden Stabilisierungsleisten 01 und 02 sind mittels eines elastisch verformbaren Verbindungselements 04, das aus einem thermoplastischen Elastomer besteht, verbunden. Das Verbindungselement 04 erlaubt durch seine Elastizität ein Verschwenken der beiden Stabilisierungsleisten 01 und 02 relativ zueinander.

**Fig. 2** zeigt ein Fertigbauelement 03, das durch Befestigung der beiden Stabilisierungsleisten 01 und 02 an einer Bauplatte 05 aus Gipskarton gebildet ist. Auf der Sichtseite des Fertigbauelements 03 ist die papierene Decklage 07 der Bauplatte 05 unterbrochen. Durch Ausfräsen wird eine zur Rückseite 08 weisende Aussparung 09 in der Bauplatte 05 hergestellt, die die Bauplatte 05 in zwei Bauplattenabschnitte 10 und 11 aufteilt. Zwischen den beiden Bauplattenabschnitten 10 und 11 sind die beiden mit dem Verbindungselement 04 verbundenen Stabilisierungsleisten 01 und 02 befestigt.

Die Befestigung der beiden Stabilisierungsleisten 01 und 02 an den beiden Bauplattenabschnitten 10 und 11 erfolgt dabei durch Anbringung von zwei Einstecknuten 12 und 13 in die beiden Bauplattenabschnitte 10 und 11, wobei an den beiden Stabilisierungsleisten 01 und 02 angebrachte Einsteckschenkel 14 und 15 in diese Einstecknuten 12 und 13 form- und kraftschlüssig eingesteckt und fixiert werden. Im Ergebnis sind die beiden Bauplattenabschnitte 10 und 11 nach Befestigung der beiden Stabilisierungsleisten 01 und 02 durch Einstecken der Einsteckschenkel 14 und 15 in die Einstecknuten 12 und 13 durch das Verbindungselement 04 klappbar miteinander verbunden. Aufgrund der Elastizität des aus thermoplastischen Elastomer bestehenden Verbindungselements 04 können dabei geringfügige Ausgleichsbewegungen zwischen den Bauplatten 10 und 11 aufgrund von Bewegungen in der Grundkonstruktion, an der das Fertigbauelement 03 angebracht ist, problemlos ausgeglichen werden, ohne dass es zu einem Zerreißen der Decklage 07 kommen kann.

**Fig. 3** zeigt das Fertigbauelement 03 nach Verschwenken des Bauplattenabschnitts 11 gegenüber dem Bauplattenabschnitt 10 um circa 90°. Im Ergebnis wird dadurch eine Innenecke 16 gebildet, mit der beispielsweise die Kehle eines Dachstuhls innenseitig verkleidet werden kann. Das Verbindungselement 04 ist dabei an zwei Endabschnitten 17 und 18 stoffschlüssig angebracht, wobei die beiden Endabschnitte 17 und 18 nicht unter einem Anstellwinkel von circa 45° zur Mittelebene der beiden Bauplattenabschnitte 10 und 11 verläuft, sondern ungefähr lotrecht zur gestreckten Mittelebene. Im Ergebnis wird durch die beiden Endabschnitte 17 und 18 ein Ausbrechen der Gipsschicht der beiden Bauplattenabschnitte 10 und 11 im Spitzkehlbereich vermieden. Außerdem bieten die beiden einander parallel gegenüberliegenden Seitenflächen der Endabschnitte 17 und 18 eine sehr gute Befestigungsoberfläche zur Anbringung der Seitenkanten des Verbindungselements 04.

**Fig. 4** zeigt die beiden Stabilisierungsleisten 01 und 02 mit dem dazwischen angebrachten Verbindungselement 04 in der Draufsicht. Man erkennt die beiden Einsteckschenkel 14 und 15 und die Ausnehmungen 19 bzw. 20 zur Erhöhung der Festigkeit in den Einstecknuten 12 und 13 der beiden Bauplattenabschnitte 10 und 11. Die Ausnehmungen 19 bzw. 20 haben bevorzugt einen Durchmesser von 4 bis 6 mm und weisen einen Abstand von 15 bis 25 mm auf.

## Patentansprüche

1. Fertigbauelement (03) zur Realisierung von Raumecken im Trockenbau, wobei das Fertigbauelement (03) eine Bauplatte (05) aus Gipskarton, Gipsfasern oder Holzwerkstoffen aufweist, die eine zu einer Rückseite (08) weisende Aussparung (09) aufweist, und wobei die Bauplatte (05) durch die Aussparung (09) in einen rechten und einen linken Bauplattenabschnitt (10, 11) aufgeteilt ist, und wobei die Bauplatte zwischen den Bauplattenabschnitten (10,11) vollständig durchtrennt ist, und wobei die Bauplattenabschnitte (10, 11) relativ zueinander klappbar sind, und wobei eine rechte und eine linke Stabilisierungsleiste (01, 02) vorgesehen sind, und wobei die Stabilisierungsleisten (01, 02) innerhalb der Aussparung (09) jeweils an einem Bauplattenabschnitt (10, 11) befestigt sind,
**dadurch gekennzeichnet,**
**dass** die beiden Stabilisierungsleisten (01, 02) an der Sichtseite (06) mit einem elastisch verformbaren Verbindungselement (04) verbunden sind, wobei die Bauplattenabschnitte (10, 11) am verformbaren Verbindungselement (04) unter Bildung einer Innenecke (16) an der Sichtseite (06) klappbar sind, und wobei der Querschnitt der Stabilisierungsleisten (01, 02) jeweils einen zur Sichtseite (06) der Bauplattenabschnitte (10, 11) weisenden Endabschnitt (17, 18) aufweist, der rechtwinkelig zur Sichtseite (06) verläuft.

2. Fertigbauelement nach Anspruch 1,
**dadurch gekennzeichnet,**
**dass** die rechte Stabilisierungsleiste (02) symmetrisch zur linken Stabilisierungsleiste (01) ausgeführt ist und/oder dass die rechte Stabilisierungsleiste (02) und die linke Stabilisierungsleiste (01) als Gleichteile ausgeführt sind.

3. Fertigbauelement nach einem der Ansprüche 1 oder 2,
**dadurch gekennzeichnet,**
**dass** der Querschnitt der Stabilisierungsleisten (01, 02) unter einem Anstellwinkel zur Rückseite (08) der Bauplattenabschnitte (10, 11) verläuft.

4. Fertigbauelement nach einem der Ansprüche 1 bis 3,
**dadurch gekennzeichnet,**
**dass** das Verbindungselement (04) zwischen den beiden Endabschnitten (17, 18) der beiden Stabilisierungsleisten (01, 02) angebracht ist.

5. Fertigbauelement nach einem der Ansprüche 1 bis 4,
**dadurch gekennzeichnet,**
**dass** die Stabilisierungsleisten (01, 02) aus Hartkunststoff hergestellt sind.

6. Fertigbauelement nach einem der Ansprüche 1 bis 5,
**dadurch gekennzeichnet,**
**dass** das Verbindungselement (04) aus einem Elastomer, insbesondere einem thermoplastischen Elastomer, hergestellt ist.

7. Fertigbauelement nach einem der Ansprüche 1 bis 6,
**dadurch gekennzeichnet,**
**dass** in den Bauplattenabschnitten (10, 11) parallel zur jeweiligen Ebene des Bauplattenabschnitts (10, 11) von der Aussparung (09) ausgehende Einstecknuten (12, 13) eingearbeitet sind, und wobei die Stabilisierungsleisten (01, 02) jeweils einen Einsteckschenkel (14, 15) aufweisen, welcher in der Einstecknut (12, 13) des jeweiligen Bauplattenabschnitts (10, 11) befestigt ist.

8. Fertigbauelement nach einem der Ansprüche 1 bis 7,
**dadurch gekennzeichnet,**
**dass** die Einstecknut (12, 13) eine Tiefe zwischen 1 mm und 50 mm, insbesondere zwischen 20 mm und 30 mm, aufweist.

9. Fertigbauelement nach einem der Ansprüche 1 bis 8,
**dadurch gekennzeichnet,**
**dass** der Abstand zwischen dem Einsteckschenkel (14, 15) und dem Grund der Einstecknut (12, 13) ein Abstand verbleibt, wobei die Länge des Abstands insbesondere zwischen 0,5 mm und 10 mm beträgt.

## Claims

1. A prefabricated construction element (03) for the realisation of room corners in dry construction, the prefabricated construction element (03) having a structural panel (05) made of gypsum board, gypsum fibres or wood materials, the structural panel (05) having a recess (09) facing toward a back side (08) and the structural panel (05) being divided into a right and a left structural panel section (10, 11) by the recess (09) and being completely split between the structural panel sections (10, 11), the structural panel sections (10, 11) being foldable with respect to each other, and a right and a left stabilising bar (01, 02) being provided, each stabilising bar (01, 02) being fixed to a structural panel section (10, 11) within the recess (09),
**characterised in that**
the two stabilising bars (01, 02) are connected to an elastically deformable connecting element (04) at the visible side (06), the structural panel sections (10, 11) being foldable at the deformable connecting element (04) by forming an internal corner (16) at the visible side (06), and the cross section of each stabilising bar (01, 02) having an end section (17, 18) facing toward the visible side (06) of the structural panel sections (10, 11) and extending perpendicularly to the visible side (06).

2. The prefabricated construction element according to claim 1,
**characterised in that**
the right stabilising bar (02) is designed symmetrically to the left stabilising bar (01) and/or **in that** the right stabilising bar (02) and the left stabilising bar (01) are designed as identical parts.

3. The prefabricated construction element according to claim 1 or 2,
**characterised in that**
the cross section of the stabilising bars (01, 02) extends at an arrangement angle with respect to the back side (08) of the structural panel sections (10, 11).

4. The prefabricated construction element according to any one of claims 1 to 3,
**characterised in that**
the connecting element (04) is mounted between the two end sections (17, 18) of the two stabilising bars (01, 02).

5. The prefabricated construction element according to any one of claims 1 to 4,
**characterised in that**
the stabilising bars (01, 02) are made of hard plastic.

6. The prefabricated construction element according to any one of claims 1 to 5,
**characterised in that**
the connecting element (04) is made of an elastomer, in particular of a thermoplastic elastomer.

7. The prefabricated construction element according to any one of claims 1 to 6,
**characterised in that**
insertion grooves (12, 13) starting from the recess (09) are worked into the structural panel sections (10, 11) parallel to the respective plane of the structural panel section (10, 11), each stabilising bar (01, 02) having an insertion leg (14, 15) which is fixed in the insertion groove (12, 13) of the respective structural panel section (10, 11).

8. The prefabricated construction element according to any one of claims 1 to 7,
**characterised in that**
the insertion groove (12, 13) has a depth between 1 mm and 50 mm, in particular between 20 mm and 30 mm.

9. The prefabricated construction element according to any one of claims 1 to 8,
**characterised in that**
a space remains between the insertion leg (14, 15) and the bottom of the insertion groove (12, 13), the length of the space being in particular between 0.5 mm and 10 mm.

## Revendications

1. Élément de construction préfabriqué (03) pour la réalisation de coins d'une salle dans la construction sèche, l'élément de construction préfabriqué (03) ayant un panneau structurel (05) en plaque de plâtre, en fibres de plâtre ou en matériaux en bois, le panneau structurel (05) ayant un évidement (09) orienté vers un côté arrière (08) et le panneau structurel (05) étant divisé par l'évidement (09) en des sections de panneau structurel droite et gauche (10, 11) et étant coupé complètement entre les sections (10, 11) de panneau structurel, et les sections (10, 11) de panneau structurel étant pliables l'une par rapport à l'autre, et des barres de stabilisation (01, 02) droite et gauche étant prévues, et chaque barre de stabilisation (01, 02) étant fixée à une section (10, 11) de panneau structurel dans l'évidement (09),
**caractérisé en ce que**
les deux barres de stabilisation (01, 02) sont reliées à un élément de liaison (04) élastiquement déformable du côté visible (06), les sections (10, 11) de panneau structurel étant pliables à l'élément de liaison (04) déformable tout en formant un coin intérieur (16) du côté visible (06), et la section transversale de chaque barre de stabilisation (01, 02) ayant une section d'extrémité (17, 18) qui est orientée vers le côté visible (06) des sections (10, 11) de panneau structurel et qui s'étend perpendiculairement au côté visible (06).

2. Élément de construction préfabriqué selon la revendication 1,
**caractérisé en ce que**
la barre de stabilisation (02) droite est conçue symétriquement à la barre de stabilisation (01) gauche et/ou **en ce que** la barre de stabilisation (02) droite et la barre de stabilisation (01) gauche sont conçues comme composants invariants.

3. Élément de construction préfabriqué selon la revendication 1 ou 2,
**caractérisé en ce que**
la section transversale des barres de stabilisation (01, 02) s'étend sous un angle d'agencement par rapport au côté arrière (08) des sections (10, 11) de panneau structurel.

4. Élément de construction préfabriqué selon l'une quelconque des revendications 1 à 3,
**caractérisé en ce que**
l'élément de liaison (04) est monté entre les deux sections d'extrémité (17, 18) des deux barres de stabilisation (01, 02).

5. Élément de construction préfabriqué selon l'une quelconque des revendications 1 à 4,
**caractérisé en ce que**
les barres de stabilisation (01, 02) sont faites de plastique dur.

6. Élément de construction préfabriqué selon l'une quelconque des revendications 1 à 5,
**caractérisé en ce que**
l'élément de liaison (04) est fait d'un élastomère, notamment d'un élastomère thermoplastique.

7. Élément de construction préfabriqué selon l'une quelconque des revendications 1 à 6,
**caractérisé en ce que**
des rainures d'insertion (12, 13) partant de l'évidement (09) sont façonnées dans les sections (10, 11) de panneau structurel parallèlement au plan respectif de la section (10, 11) de panneau structurel, chaque barre de stabilisation (01, 02) ayant une jambe d'insertion (14, 15) qui est fixée dans la rainure d'insertion (12, 13) de la section (10, 11) de panneau structurel respective.

8. Élément de construction préfabriqué selon l'une quelconque des revendications 1 à 7,
**caractérisé en ce que**
la rainure d'insertion (12, 13) a une profondeur entre 1 mm et 50 mm, notamment entre 20 mm et 30 mm.

9. Élément de construction préfabriqué selon l'une quelconque des revendications 1 à 8,
**caractérisé en ce**
**qu'**un espace reste entre la jambe d'insertion (14, 15) et le fond de la rainure d'insertion (12, 13), la longueur de l'espace étant notamment entre 0,5 mm et 10 mm.
